# EUROPÄISCHE PATENTANMELDUNG

(11) **EP 4 632 154 A1**
(43) Veröffentlichungstag der Anmeldung: **15.10.2025**
(21) Anmeldenummer: 25168039.3
(22) Anmeldetag: 02.04.2025
(51) Int. Cl.: E02F 3/34

(54) **MOBILE ARBEITSMASCHINE MIT EINEM VERSCHWENKBAREN AUSLEGER**

(30) Priorität: 09.04.2024 DE 102024109874
(71) Anmelder: Kramer-Werke GmbH, 88630 Pfullendorf (DE)
(72) Erfinder: Ratzinger, Michael, 78052 Villingen-Schwenningen (DE)
(74) Vertreter: RavensPAT Patentanwälte Partnerschaft mbB

(57) **Zusammenfassung**

Es wird eine mobile Arbeitsmaschine (1) mit einem Fahrzeugrahmen und mit einem in Bezug auf den Fahrzeugrahmen um eine Schwenkachse verschwenkbaren Ausleger (5), wobei der Ausleger (5) eine senkrecht zur Schwenkachse ausgerichtete, vertikale Ausleger-Längsmittelebene (25) und eine Werkzeughaltevorrichtung (9) zum Halten eines Arbeitswerkzeugs umfasst, wobei wenigstens ein einen ersten Kolben und eine erste Kolbenstange aufweisender Hubzylinder (23) zum Verschwenken des Auslegers (5) gegenüber dem Fahrzeugrahmen vorgesehen ist, wobei eine Kippeinheit zum Verschwenken/Kippen der Werkzeughaltevorrichtung (9) gegenüber dem Ausleger (5) wenigstens einen Kipphebel (29) und einen eine zweite Kolbenstange und einen zweiten Kolben aufweisender Kippzylinder (24) umfasst, wobei der Kippzylinder (24) an einem ersten Ende (31) des Kipphebels (29) drehbar angeordnet/gelagert ist, wobei eine Kippstange (26) an einem zweiten Ende (32) des Kipphebels (29) drehbar angeordnet/gelagert ist, vorgeschlagen, wobei wenigstens teilweise die Nachteile des Standes der Technik verbessert bzw. vermieden werden, insbesondere der Bauraum optimiert wird, wobei möglichst nur ein Hubzylinder (23) innerhalb des Auslegers (5) bzw. der Schwingenkontur vorhanden ist. Dies wird u.a. dadurch erreicht, dass die Kippstange (26) auf der vertikalen Ausleger-Längsmittelebene (25) bewegbar ist, wobei das erste Ende (31) des Kipphebels (29) in horizontaler Richtung betrachtet versetzt neben der vertikalen Ausleger-Längsmittelebene (25) angeordnet ist.

## Beschreibung

Die Erfindung betrifft eine mobile Arbeitsmaschine, insbesondere Radlader, Teleskoplader, Bagger, Traktor oder dergleichen, mit einem verschwenkbaren Ausleger.

### Stand der Technik

Mobile Arbeitsmaschine, insbesondere Radlader, Teleskoplader, Bagger, Traktor oder dergleichen, mit einem Fahrzeugrahmen und mit einer Antriebseinheit zum Antreiben wenigstens eines Antriebselementes wie eines Laufrades oder Laufkette, werden heutzutage meist mit einem nachfüllbaren Kraftstoff betrieben. Dabei kommen heute hauptsächlich dieselgetriebene Fahrzeuge zum Einsatz. Zwischenzeitlich sind bereits auch elektrisch angetriebene Maschinen im Einsatz.

Außer bei z.B. Radladern mit großen Schaufeln am Hubarm weisen moderne, mobile Arbeitsmaschinen vielfach lösbar verbindbare Arbeitswerkzeuge auf, z.B. die mittels sog. "Schnellwechslern" bzw. "Wechselplatten" gehalten bzw. gelöst werden. Hierbei existieren neben "passiven" Arbeitswerkzeugen wie Schaufel, Ballen-Gabel oder dergleichen auch Arbeitswerkzeuge wie ein Kehrbesen, Mulcher, Greifarme, Greifschaufel, Hebegabeln oder dergleichen, die entsprechend ein "aktives" bzw. mit Energie antreibbares Werkzeug aufweisen.

Derzeit wird bei Ladern üblicherweise eine Ladeschwinge mit einer zweiarmigen Schwinge ausgeführt. Zum Anheben der Schwinge werden im Allgemeinen zwei Hubzylinder verwendet, die jeweils unterhalb eines der Schwingenarme, überwiegend außenliegend am Rahmenkasten angebracht sind. Zum Kippen des Werkzeuges, insb. der Schaufel oder Gabel, wird oftmals eine sog. TP-Kinematik verwendet. Hierbei wird mittig, unterhalb der Schwinge ein Hydraulikzylinder, der sog. Kippzylinder, angebracht, der via Z-Kinematik über einen Umlenkhebel eine Zugstange bzw. Kippstange betätigt. Diese Zugstange bzw. Kippstange betätigt häufig wiederum über eine sog. Parallel-Kinematik einen weiteren Umlenkhebel und eine weitere Zugstange bzw. Kippstange. Letztere betätigt dann eine Aufnahmeplatte für Anbaugeräte bzw. das Werkzeug.

Nachteilig hierbei ist jedoch u.a. der große Bauraum, die doppelte Ausführung der Hubzylinder, seitlich unterhalb der Schwingenarme incl. Verschlauchung und Befestigung, erhöhte Kosten, erhöhtes Ausfallrisiko, erhöhte Wartung. Ebenso die zusätzliche Bearbeitung am Rahmen, was wiederum zu erhöhten Kosten führt. Auch bestehen hierdurch Sichtfeldeinschränkung auf das Anbaugerät bzw. Werkzeug. Durch die mittige Anbringung des Kippzylinders ist speziell bei kleineren Maschinen kein Bauraum für einen innenliegenden Hubzylinder vorhanden, d.h. zwischen den beiden Schwingen.

Zudem wirkt beim Blockieren eines Hubzylinders bei zwei verbauten Hubzylindern der zweite Zylinder gegen den anderen und verursacht somit eine Schädigung der Ladeschwinge.

### Aufgabe und Vorteile der Erfindung

Aufgabe der Erfindung ist es demgegenüber, eine mobile Arbeitsmaschine vorzuschlagen, wobei wenigstens teilweise die Nachteile des Standes der Technik verbessert bzw. vermieden werden, insbesondere den Bauraum optimiert, wobei möglichst nur ein Hubzylinder innerhalb des Auslegers bzw. der Schwingenkontur vorhanden ist und/oder die Sicht auf das Anbaugerät verbessert ist und/oder geringe Kosten und/oder geringeres Fehlerpotenzial verwirklicht werden können.

Diese Aufgabe wird, ausgehend von einer mobilen Arbeitsmaschine der einleitend genannten Art, durch die Merkmale des Anspruchs 1 gelöst. Durch die in den Unteransprüchen genannten Maßnahmen sind vorteilhafte Ausführungen und Weiterbildungen der Erfindung möglich.

Dementsprechend weist eine erfindungsgemäße mobile Arbeitsmaschine einen Fahrzeugrahmen, einen in Bezug auf den Fahrzeugrahmen um eine Schwenkachse verschwenkbaren Ausleger auf, wobei der Ausleger eine senkrecht zur Schwenkachse ausgerichtete, vertikale Ausleger-Längsmittelebene und eine Werkzeughaltevorrichtung zum Halten eines Arbeitswerkzeugs umfasst, wobei wenigstens ein einen ersten Kolben und eine erste Kolbenstange aufweisender Hubzylinder zum Verschwenken des Auslegers gegenüber dem Fahrzeugrahmen vorgesehen ist, wobei der Ausleger wenigstens eine erste Schwinge und eine zweite Schwinge aufweist, wobei zwischen der ersten und der zweiten Schwinge ein Abstand vorgesehen ist, wobei eine Kippeinheit zum Verschwenken/Kippen der Werkzeughaltevorrichtung gegenüber dem Ausleger wenigstens einen Kipphebel und einen eine zweite Kolbenstange und einen zweiten Kolben aufweisender Kippzylinder umfasst, wobei zwischen der ersten und der zweiten Schwinge zumindest teilweise der Kippzylinder und/oder der Kipphebel angeordnet sind, wobei der Kipphebel der Kippeinheit um eine quer, insb. senkrecht zur vertikalen Ausleger-Längsmittelebene ausgerichtete Drehachse verschwenkbar ist, wobei der Kipphebel eine Kippstange und den Kippzylinder verbindet, wobei der Kippzylinder an einem ersten Ende des Kipphebels drehbar angeordnet/gelagert ist, wobei die Kippstange an einem zweiten Ende des Kipphebels drehbar angeordnet/gelagert ist, wobei die Kippstange auf der vertikalen Ausleger-Längsmittelebene bewegbar ist, wobei das erste Ende des Kipphebels in horizontaler Richtung betrachtet versetzt neben der vertikalen Ausleger-Längsmittelebene angeordnet ist.

Mit Hilfe dieser Maßnahme kann vor allem der Kippzylinder flexibler positioniert bzw. angeordnet werden. Dies eröffnet neuartige Möglichkeiten bzgl. seiner Platzierung und/oder auch für die Anordnung des Hubzylinders. Demzufolge muss der Kippzylinder nicht zwangsweise mittig auf der vertikalen Ausleger-Längsmittelebene angeordnet werden, sondern der Kippzylinder kann nahezu beliebig angeordnet werden. Auch der Hubzylinder kann dadurch ebenfalls nahezu beliebig angeordnet werden. Dies ermöglicht die Verwendung von einem einzigen Hubzylinder und verbessert u.a. auch die Wirtschaftlichkeit, die Betriebssicherheit sowie die Sicht auf das Werkzeug in erheblichem Maß.

Grundsätzlich kann der Ausleger eine Ausleger-Längsachse aufweisen, die auf der vertikalen Ausleger-Längsmittelebene liegt. Vorzugsweise ist die vertikale Ausleger-Längsmittelebene bzw. die Ausleger-Längsachse in horizontaler Richtung betrachtet in der Mitte des Auslegers bzw. zwischen den beiden Ausleger-Schwingen angeordnet/ausgerichtet.

Vorteilhafterweise ist das zweite Ende des Kipphebels in horizontaler Richtung betrachtet auf der vertikalen Ausleger-Längsmittelebene, insb. mittig, angeordnet. Hiermit wird der konstruktive Aufwand sowie die Kraftverhältnisse bzw. Kraftübertragung auf die Kippstange optimiert. Auch werden die Kosten und die Betriebssicherheit gerade in Bezug auf die auf der vertikalen Ausleger-Längsmittelebene bewegbar angeordneten Kippstange verbessert.

In einer besonderen Weiterbildung der Erfindung sind in horizontaler Richtung betrachtet der Kippzylinder auf einer ersten Seite der vertikalen Ausleger-Längsmittelebene und der Hubzylinder auf einer zweiten, der ersten Seite gegenüberliegend angeordneten Seite der vertikalen Ausleger-Längsmittelebene angeordnet. Dies ermöglicht eine besonders Platz sparende Bauweise und vorteilhafte Sicht des Fahrers auf das Werkzeug.

Denkbar ist, dass in horizontaler Richtung betrachtet der Kippzylinder bzw. dessen Längsachse und/oder dessen Kolbenstange mit einem spitzen Winkel zur vertikalen Ausleger-Längsmittelebene angeordnet ist, z.B. mit einem Winkel zwischen 1° bis 25° bzgl. der vertikalen Ausleger-Längsmittelebene. Vorzugsweise ist jedoch die erste Kolbenstange des Hubzylinders parallel zur vertikalen Ausleger-Längsmittelebene angeordnet und/oder die zweite Kolbenstange des Kippzylinders parallel zur vertikalen Ausleger-Längsmittelebene angeordnet. Hiermit können vorteilhafte Kraftverhältnisse verwirklicht werden.

Vorteilhafterweise ist in Richtung der Drehachse des Kipphebels betrachtet zwischen dem ersten Ende des Kipphebels und dem zweiten Ende des Kipphebels ein Versatzstrecke vorgesehen. Mit der vorteilhaften Versatzstrecke zwischen den beiden Enden des Kipphebels kann in vorteilhafter Weise der Versatz zwischen den beiden Zylindern bzw. deren Anordnung ausgeglichen werden.

In einer vorteilhaften Variante der Erfindung sind am ersten Ende des Kipphebels der Kippzylinder angeordnet und am zweiten Ende des Kipphebels die Kippstange angeordnet. Hierdurch ergibt sich eine vorteilhafte Kipp-Kinematik.

In einer besonderen Weiterbildung der Erfindung weist der Kipphebel eine erste Hebelschwinge und eine zweite Hebelschwinge auf, wobei zwischen der ersten und der zweiten Hebelschwinge, insbesondere in horizontaler Richtung betrachtet, ein Hebelabstand vorgesehen ist. Hiermit wird eine besonders stabile bzw. steife Konstruktion des Kipphebels realisiert. Dies verbessert die Betriebssicherheit und Langlebigkeit.

Beispielsweise kann die Versatzstrecke zwischen dem ersten Ende des Kipphebels und dem zweiten Ende des Kipphebels mit zwei geradlinigen Hebeln verwirklicht werden, die versetzt zueinander an der Drehachse des Kipphebels, insb. einer Hülse o.ä., angeordnet sind. So kann in vorteilhafter Weise die erste und der zweite Hebelschwinge in Bezug auf die Drehachse in einem rechten Winkel bzw. 90° angeordnet werden, wobei in Richtung Drehachse die Versatzstrecke zwischen diesen verwirklicht wird.

Vorteilhafterweise ist zwischen der Drehachse des Kipphebels und der ersten Hebelschwinge und zwischen der Drehachse des Kipphebels und der zweite Hebelschwinge jeweils ein Winkel vorgesehen, wobei der Winkel kleiner als 90° ist, insbesondere zwischen 60° und 85°, bevorzugt zwischen 75° und 85°. Hiermit kann eine schräge Anordnung des Kipphebels in Bezug zur Drehachse verwirklicht werden. Die reduziert den Aufwand um z.B. einen besonders stabilen Versatz zwischen erstem und zweitem Ende zu verwirklichen. Dementsprechend wird die Versatzstrecke zwischen dem ersten Ende des Kipphebels und dem zweiten Ende des Kipphebels in vorteilhafter Weise mittels dieser Schräge umgesetzt.

In einer vorteilhaften Variante der Erfindung sind beidseits der Drehachse jeweils wenigstens ein in Längsrichtung der Drehachse ausgerichtetes Versteifungselement zum Versteifen der ersten und/oder der zweiten Hebelschwinge vorgesehen. So können besonders stabile Kraftverhältnisse verwirklicht werden.

Generell wird mit Hilfe der Erfindung erreicht, dass kein einzelner Zylinder mittig zur Schwingen-Längsrichtung bzw. vertikalen Ausleger-Längsmittelebene angebracht sein muss, sondern ein Kipp- und ein Hubzylinder innerhalb der Schwinge nebeneinander angebracht werden können. Möglich wird dies z.B. durch einen abgekröpften Umlenkhebel bzw. Kipphebel, der die zentrische Krafteinleitung auf den vorderen Umlenkhebel und somit auf die Aufnahmeplatte bzw. das Werkzeug wieder ermöglicht.

Grundsätzlich kann zur Ausnutzung des Bauraumes der Hub- und Kippzylinder innerhalb des Auslegers, insb. in einem Lagerbock, nebeneinander angeordnet werden. In diesem Zug kann in vorteilhafter Weise der Kipphebel so gestaltet werden, dass die Kraft vom außermittigen Kippzylinder wieder auf mittige Anlenkung der Kippstange umgelenkt wird. Dadurch ergibt sich eine neue, vorteilhafte Form des Kipphebels.

### Figurenbeschreibung

Ein Ausführungsbeispiel der Erfindung ist in der Zeichnung dargestellt und wird anhand der Figuren nachfolgend näher erläutert.

Im Einzelnen zeigt:
- Figur 1: eine schematische, perspektivische Ansicht einer beispielhaften, ersten, mobilen Arbeitsmaschine, insbesondere eines Radladers,
- Figur 2: eine schematische Draufansicht auf einen Ausschnitt eines Auslegers gemäß der Erfindung einer zweiten, mobilen Arbeitsmaschine und
- Figur 3: eine schematische, geschnittene Seitenansicht auf den Ausleger gemäß Figur 2 in zwei verschiedenen Kippstellungen.

In Figur 1 ist eine mobile Arbeitsmaschine 1 bzw. ein Antriebsfahrzeug 4, ein Radlader 1, mit einem Anbaugerät bzw. einem Arbeitswerkzeug 2 schematisch dargestellt. Bei dem Arbeitswerkzeug 2 handelt es sich vorliegend um eine sog. "Greifschaufel" 2, d.h. dass diese Schaufel nicht nur "passiv" ist, sondern dass ein Teil der Greifschaufel 2 mittels zweier Hydraulikzylinder 3 aktiv verstellt werden kann, z.B. zum schnellen Entleeren von Baumaterial wie Kies oder Sand.

Ohne nähere Darstellung weist das Antriebsfahrzeug 4 in vorteilhafter Weise einen Antriebsmotor, insbesondere ein Dieselmotor oder Elektromotor, sowie eine Hydraulikpumpe auf, um einerseits die Antriebsenergie für Antriebsräder, insbesondere für einen Allradantrieb, und andererseits die Hydraulikenergie z.B. für einen Hubarm 5 bzw. Ausleger 5, eine Lenkung 6 und das Arbeitswerkzeug 2 bzw. die Greifschaufel 2, d.h. die Hydraulikzylinder 3, zur Verfügung zu stellen und diese entsprechend betreiben zu können.

Ein (nicht abgebildeter) Fahrer steuert die Arbeitsmaschine 1 bzw. das Arbeitswerkzeug 2 von einem Fahrersitz 7 aus und hat hierfür neben der Lenkung 6 zudem ein Bedienelement 8 bzw. einen sog. "Steuerknüppel" 8, d.h. auch als sog. "Joystick" 8 bezeichnet/bekannt, zur Verfügung.

Darüber hinaus besitzt der Radlader 1 eine Werkzeughaltevorrichtung 9 bzw. ein sog. "Schnellwechselsystem" bzw. eine sog. "Schnellwechselplatte", die vorliegend mit zwei Aufnahmen 10 des Arbeitswerkzeugs 2 in Wirkverbindung stehen können. So kann auf jeder Seite des Hubarmes 5, d.h. beidseits einer sog. vertikalen Fahrzeug-Längsmittelebene des Antriebsfahrzeugs 4, eine obere Ausnehmung der Aufnahme 10 einen Bolzen 11 der Werkzeughaltvorrichtung 9 aufnehmen und eine untere Bohrung 12 der Aufnahme 10 kann einen Riegel 13 der Werkzeughaltvorrichtung 9 bzw. einen Kolben 13 eines Aktuators 14 aufnehmen. Vertikale sowie horizontale Abstände sowie Durchmesser bzw. Dimensionen der Aufnahmen 10, Riegel 13, Bohrungen 12 etc. sind in vorteilhafter Weise standardisiert, so dass unterschiedlichste Arbeitswerkzeuge 2 wie Schaufel, Hubgabeln, Greifer, Kehrbesen, Schneepfluge etc. schnell und ohne großen Aufwand am Hubarm 5 an- und abgekoppelt, d.h. ausgewechselt, werden können.

Figur 2 zeigt einen schematischen Ausschnitt eines Auslegers 5 bzw. Hubarms 5 einer vorteilhaften Variante gemäß der Erfindung. So weist der Hubarm 5 zwei voneinander beabstandete Schwingen 21, 22 auf. Zwischen den Schwingen 21, 22 ist mittig eine vertikale Ausleger-Längsmittelebene 25 sowie ein Hubzylinder 23 zum Anheben und Absenken des Hubarmes 5 und ein Kippzylinder 24 zum Kippen des Werkzeuges 2 bzw. der Werkzeughaltevorrichtung 9 angeordnet. Vorliegend ist die vertikale Ausleger-Längsmittelebene 25 identisch zur vertikalen Fahrzeug-Längsmittelebene, da der Hubarm 5 bzw. Ausleger 5 mittig bzw. auf der vertikalen Fahrzeug-Längsmittelebene der Arbeitsmaschine 1 angeordnet ist. Es sind auch Arbeitsmaschinen erhältlich, z.B. Teleskoplader etc., bei denen der Hubarm 5 bzw. Teleskoparm außermittig neben der Kabine angeordnet ist, so dass die vertikale Fahrzeug-Längsmittelebene parallel versetzt zur vertikale Ausleger-Längsmittelebene 25 angeordnet ist. Zudem ist auf der vertikalen Ausleger-Längsmittelebene 25 eine Kippstange 26 sowie ein Umlenk- bzw. Hebelmechanismus 27 angeordnet.

Zwischen dem Kippzylinder 24 und der Kippstange 26 ist um eine Drehachse 28 ein Kipphebel 29 angeordnet. Der Kipphebel 29 weist ein erstes Ende 31 für den Kippzylinder 24 und ein zweites Ende 32 für die Kippstange 26 auf. Sowohl der Kippzylinder 24 als auch die Kippstange 26 sind drehbar gelagert am Kipphebel 29.

In Figur 3 sind zwei verschiedene Kippstellungen der Kipp-Kinematik, insb. TP-Kinematik, abgebildet. Aus diesen wird ersichtlich, wie das Kipp-System einerseits bei eingezogener Kolbenstange des Kippzylinders 24 und andererseits bei ausgezogener Kolbenstange des Kippzylinders 24 positioniert ist und welches Element um welche Achse drehbar ist.

Figur 2 verdeutlicht eine vorteilhafte Ausbildung des Kipphebels 29 gemäß der Erfindung. So ist das erste Ende 31 für den Kippzylinder 24 in horizontaler Richtung betrachtet links neben der vertikalen Ausleger-Längsmittelebene 25 angeordnet. Insgesamt ist bei der abgebildeten Variante der Kippzylinder 24 in horizontaler Richtung betrachtet parallel zur vertikalen Ausleger-Längsmittelebene 25 angeordnet, insb. links. Ebenso ist auch der Hubzylinder 23 entsprechend in horizontaler Richtung betrachtet parallel zur vertikalen Ausleger-Längsmittelebene 25 angeordnet, jedoch auf der anderen bzw. rechten Seite der vertikalen Ausleger-Längsmittelebene 25.

Das zweite Ende 32 des Kipphebels 29 ist auf der vertikalen Ausleger-Längsmittelebene 25 angeordnet. Vorliegend weist der vorteilhafte Kipphebel 29 zwei voneinander beabstandete Hebelschwingen 33, 34 auf, die spitzwinklig zur Drehachse 28 des Kipphebels 29 ausgerichtet sind. Zusätzlich zur Stabilisierung weist der Kipphebel 29 zwischen den beiden Hebelschwingen 33, 34 und beidseits der Drehachse 28 in vorteilhafter Weise zwei Versteifungselemente 35, 36 auf.

Generell kann der der Kipphebel 29 in vorteilhafter Weise als Schweißkonstruktion oder aus Guss hergestellt werden. Zudem kann die Erfindung grundsätzlich sowohl für mobile Arbeitsmaschinen wie z.B. Lader etc., mit Knicklenkung als auch mit Einzelrad- bzw. Allradlenkung verwendet werden.

## Patentansprüche

1. Mobile Arbeitsmaschine (1) mit einem Fahrzeugrahmen und mit einem in Bezug auf den Fahrzeugrahmen um eine Schwenkachse verschwenkbaren Ausleger (5), wobei der Ausleger (5) eine senkrecht zur Schwenkachse ausgerichtete, vertikale Ausleger-Längsmittelebene (25) und eine Werkzeughaltevorrichtung (9) zum Halten eines Arbeitswerkzeugs (2) umfasst, wobei wenigstens ein einen ersten Kolben und eine erste Kolbenstange aufweisender Hubzylinder (23) zum Verschwenken des Auslegers (5) gegenüber dem Fahrzeugrahmen vorgesehen ist, wobei der Ausleger (5) wenigstens eine erste Schwinge (21) und eine zweite Schwinge (22) aufweist, wobei zwischen der ersten und der zweiten Schwinge (21, 22) ein Abstand vorgesehen ist, wobei eine Kippeinheit zum Verschwenken/Kippen der Werkzeughaltevorrichtung (9) gegenüber dem Ausleger (5) wenigstens einen Kipphebel (29) und einen eine zweite Kolbenstange und einen zweiten Kolben aufweisender Kippzylinder (24) umfasst, wobei zwischen der ersten und der zweiten Schwinge (21, 22) zumindest teilweise der Kippzylinder (24) und/oder der Kipphebel (29) angeordnet sind, wobei der Kipphebel (29) der Kippeinheit um eine quer zur vertikalen Ausleger-Längsmittelebene (25) ausgerichtete Drehachse (28) verschwenkbar ist, wobei der Kipphebel (29) eine Kippstange (26) und den Kippzylinder (24) verbindet, wobei der Kippzylinder (24) an einem ersten Ende (31) des Kipphebels (29) drehbar angeordnet/gelagert ist, wobei die Kippstange (26) an einem zweiten Ende (32) des Kipphebels (29) drehbar angeordnet/gelagert ist, wobei die Kippstange (26) auf der vertikalen Ausleger-Längsmittelebene (25) bewegbar ist, wobei das erste Ende (31) des Kipphebels (29) in horizontaler Richtung betrachtet versetzt neben der vertikalen Ausleger-Längsmittelebene (25) angeordnet ist.

2. Arbeitsmaschine nach Anspruch 1, **dadurch gekennzeichnet, dass** das zweite Ende (32) des Kipphebels (29) in horizontaler Richtung betrachtet auf der vertikalen Ausleger-Längsmittelebene (25) angeordnet ist.

3. Arbeitsmaschine nach einem der vorgenannten Ansprüche, **dadurch gekennzeichnet, dass** in horizontaler Richtung betrachtet der Kippzylinder (24) auf einer ersten Seite der vertikalen Ausleger-Längsmittelebene (25) und der Hubzylinder (23) auf einer zweiten, der ersten Seite gegenüberliegend angeordneten Seite der vertikalen Ausleger-Längsmittelebene (25) angeordnet ist.

4. Arbeitsmaschine nach einem der vorgenannten Ansprüche, **dadurch gekennzeichnet, dass** die erste Kolbenstange des Hubzylinders (23) parallel zur vertikalen Ausleger-Längsmittelebene (25) angeordnet ist und/oder dass die zweite Kolbenstange des Kippzylinders (24) parallel zur vertikalen Ausleger-Längsmittelebene (25) angeordnet ist.

5. Arbeitsmaschine nach einem der vorgenannten Ansprüche, **dadurch gekennzeichnet, dass** in Richtung der Drehachse (28) des Kipphebels (29) betrachtet zwischen dem ersten Ende (31) des Kipphebels (29) und dem zweiten Ende (32) des Kipphebels (29) ein Versatzstrecke vorgesehen ist.

6. Arbeitsmaschine nach einem der vorgenannten Ansprüche, **dadurch gekennzeichnet, dass** am ersten Ende (31) des Kipphebels (29) der Kippzylinder (24) angeordnet ist und am zweiten Ende (32) des Kipphebels (29) die Kippstange (26) angeordnet ist.

7. Arbeitsmaschine nach einem der vorgenannten Ansprüche, **dadurch gekennzeichnet, dass** der Kipphebel (29) eine erste Hebelschwinge (33) und eine zweite Hebelschwinge (34) aufweist, wobei zwischen der ersten und der zweiten Hebelschwinge (33, 34) ein Hebelabstand vorgesehen ist.

8. Arbeitsmaschine nach einem der vorgenannten Ansprüche, **dadurch gekennzeichnet, dass** zwischen der Drehachse (28) des Kipphebels (29) und der ersten Hebelschwinge (33) und zwischen der Drehachse (28) des Kipphebels (29) und der zweite Hebelschwinge (34) jeweils ein Winkel vorgesehen ist, wobei der Winkel kleiner als 90° ist.

9. Arbeitsmaschine nach einem der vorgenannten Ansprüche, **dadurch gekennzeichnet, dass** der Winkel zwischen 75° und 85° ausgebildet ist.

10. Arbeitsmaschine nach einem der vorgenannten Ansprüche, **dadurch gekennzeichnet, dass** beidseits der Drehachse (28) des Kipphebels (29) jeweils wenigstens ein in Längsrichtung der Drehachse (28) ausgerichtetes Versteifungselement (35, 36) zum Versteifen der ersten und/oder der zweiten Hebelschwinge (33, 34) vorgesehen ist.
